# FASCICULE DE BREVET EUROPEEN

(11) **EP 0 968 492 B1**
(45) Date de publication et mention de la délivrance du brevet: **03.07.2002**
(21) Numéro de dépôt: 98913858.1
(22) Date de dépôt: 06.03.1998
(51) Int. Cl.: G09F 11/29, G09F 21/04

(54) **DISPOSITIF POUR L'ENTRAINEMENT D'UN FILM DE GRANDE DIMENSION, NOTAMMENT D'AFFICHES PUBLICITAIRES SUPPORTEES PAR UNE BANDE DEFILANTE, PANNEAU ET VEHICULE PUBLICITAIRE COMPORTANT UN TEL DISPOSITIF**
VORRICHTUNG ZUM ANTRIEB EINES GROSSFLÄHIGEN FILMS, INSBESONDERE VON WERBEPLAKATEN AUF EINEM ABSPULENDEN BAND, TAFEL UND EIN MIT EINER SOLCHEN VORRICHTUNG AUSGESTATTETES WERBEFAHRZEUG
DEVICE FOR DRIVING A LARGE DIMENSION FILM, IN PARTICULAR ADVERTISING POSTERS SUPPORTED BY AN UNWINDING STRIP, SCREEN AND ADVERTISING VEHICLE COMPRISING SAME

(30) Priorité: 21.03.1997 FR 9703498
(43) Date de publication de la demande: 05.01.2000
(73) Titulaire: Soficom S.A.R.L., 44200 Nantes (FR)
(72) Inventeur: NARQUIN, Jean-Yves, F-44200 Nantes (FR); COUAPEL, Pascal, F-44200 Nantes (FR)
(74) Mandataire: Breese, Pierre
(86) Numéro de dépôt international: FR9800458
(87) Numéro de publication internationale: WO9843228

(56) Documents cités:
- EP-A- 0 487 791
- WO-A-94/20945
- DE-A- 3 639 660
- FR-A- 2 579 810
- FR-A- 2 743 177

## Description

La présente invention concerne le domaine de l'entraînement de films de grandes dimensions tels que des affiches publicitaires supportées par une bande défilante. Par grandes dimensions, on entendra des dimensions de l'ordre du mètre et plus, par opposition aux mécanismes d'entraînement de films de petite dimension tels que des films cinématographiques ou des bandes d'enregistrement magnétiques, qui relèvent d'un domaine technique très éloigné, et en-dehors des connaissances de l'homme du métier spécifique à la présente invention.

On connaît également par le brevet européen EP487791 une enseigne à défilement dans laquelle les extrémités opposées d'une bande sont enroulées autour d'un premier et d'un second rouleau de façon que la bande puisse défiler d'une manière linéaire devant une zone d'affichage en s'enroulant sur l'un ou l'autre des rouleaux sous la commande d'un moteur électrique. Le moteur électrique est un moteur électrique réversible monté à l'intérieur du premier rouleau. Un ressort à force constante enroulé en spirale est disposé à l'intérieur du second rouleau pour tendre la bande entre les rouleaux.

On connaît également par la demande internationale de brevet WO 94/20945 un dispositif pour l'entraînement d'un film de grande dimension, notamment d'affiches publicitaires, supportées par une bande défilante, entre un rouleau moteur et un rouleau récepteur, l'un seulement des rouleaux est entraîné par un moteur électrique, l'autre rouleau étant entraîné par un moyen de couplage au rouleau motorisé par l'intermédiaire d'un ressort.

L'invention concerne dans son acception la plus générale l'entraînement d'un film de grande dimension, notamment d'affiches publicitaires, supportées par une bande défilante, entre un rouleau moteur et un rouleau récepteur l'un seulement des rouleaux est entraîné par un moteur électrique intégré à l'intérieur de l'un des rouleaux, l'autre rouleau étant entraîné par un moyen de couplage au rouleau motorisé par l'intermédiaire d'un ressort caractérisé en ce que l'un des rouleaux comporte un capteur d'impulsion délivrant un signal à un circuit de commande de la vitesse de rotation du rouleau motorisé pour commander l'accélération et la décélération du défilement du film.

Avantageusement, la flasque du moyen de couplage est entraînée par une courroie crantée.

Selon un mode de réalisation préféré, le diamètre extérieur D1 des rouleaux est sensiblement supérieur à D2-D1 où D2 désigne le diamètre extérieur de la totalité du film enroulé sur l'un des rouleaux.

Le moteur d'entraînement est intégré à l'intérieur de l'un des rouleaux.

Le rouleau supérieur comporte un capteur d'impulsion délivrant un signal à un circuit de commande de la vitesse de rotation du rouleau motorisé pour commander l'accélération et la décélération du défilement du film.

Selon une variante particulière, le film présente des bandes métalliques signalant le début d'une séquence lors du passage devant un capteur inductif.

Selon une autre variante, le dispositif comporte un circuit de commande mémorisant le fichier de commande du moteur d'entraînement.

L'invention sera mieux comprise à la lecture de la description qui suit, concernant un exemple non limitatif de réalisation de l'invention, et se référant aux dessins annexés où :
- les figures 1 et 2 représentent des vues selon deux plans de coupe perpendiculaire du dispositif selon un exemple de réalisation de l'invention.

Le dispositif est constitué de deux rouleaux, un rouleau moteur (29) et un rouleau récepteur (30). Ces rouleaux (29, 30) sont formés par des tubes en aluminium d'un diamètre extérieur de 166 millimètres, et d'une longueur de l'ordre de 3 mètres.

Un moteur électrique (1) comportant un réducteur de type connu est logé à l'intérieur du tube moteur (29). L'axe du moteur entraîne le rouleau moteur (29) par l'intermédiaire d'une flasque (9) cylindrique, d'un diamètre extérieur sensiblement égal au diamètre intérieur du rouleau moteur (29), une vis assurant le blocage de cette flasque (9) par rapport au rouleau moteur (29).

Le corps du moteur (1) est supporté par un palier de fixation (5) fixé sur le bâti par une bride de fixation (6).

Une poulie motrice (4) dentée est fixée sur une flasque (2) solidaire de l'extrémité du rouleau moteur (29) par l'intermédiaire d'une vis de blocage (3).

L'extrémité opposée du rouleau moteur (29) est fermée par une flasque (10) présentant un axe (11) coopérant avec un palier (14) monté sur un support (18) assurant la liaison avec le bâti.

Un capteur inductif (16) est disposé au regard de la flasque (10). Il est fixé sur le support (18) par l'intermédiaire d'une douille (17). Ce capteur détecte le passage de marques métalliques prévues sur un disque codé (12) représenté de face sur la figure 2.

Ce capteur délivre des signaux représentatifs de la position et de la vitesse de rotation du rouleau supérieur. Ces signaux sont exploités, non pas pour asservir la vitesse de rotation du rouleau inférieur, mais pour asservir l'accélération ou la décélération du moteur unique en fonction de la position du film entraîné par le dispositif.

Le rouleau récepteur (30) est fixé sur le bâti à l'une de ses extrémités par l'intermédiaire d'une flasque (31) présentant un axe (111) coopérant par un roulement (114) avec le support (19) de liaison avec le bâti. L'autre extrémité présente également une flasque (32) solidaire du rouleau (30) par l'intermédiaire d'une vis radiale.

Une roue dentée de réception (37) est entraînée par une courroie crantée (39) transmettant le mouvement du rouleau moteur. Un ressort spiral (34) est enroulé autour d'un axe de réception (33). Ce ressort est solidaire par l'une des extrémités de la flasque (38) solidaire du rouleau récepteur (30), l'autre extrémité de ce ressort étant solidaire de roue dentée de réception (37).

Le fonctionnement de ce mécanisme est le suivant : la courroie crantée (39) entraîne la roue dentée de réception (37) le couple est transmis au rouleau par l'intermédiaire du ressort spiral (34). Ce ressort assure d'une part la tension adéquate du film qui est entraîné du rouleau moteur (29) vers le rouleau récepteur (30). Il a également une fonction de compensation de l'écart angulaire entre le rouleau moteur (29) et un rouleau récepteur (30) qui se produit lors du défilement du film. A titre d'exemple, pour un film supportant 11 affiches de 2 mètres de hauteur, et d'une épaisseur de 0,185 millimètre, entraîné entre un rouleau moteur (29) et un rouleau récepteur (30) d'un diamètre de 166 millimètres, l'écart angulaire entre le début du défilement et la fin du défilement est de 0,9 tours. Cet écart angulaire est facilement rattrapé par un ressort spiral multispires, formé par l'enroulement d'une quinzaine de spires de fil d'acier sur un mandrin.

Un mécanisme tendeur assure la tension de la courroie crantée. Ce mécanisme tendeur est constitué par un galet (41) d'un diamètre de 50 millimètres supporté par un levier (41) pivotant par rapport à un axe central. Le galet (41) est repoussée contre la courroie crantée par un ressort (42).

Par ailleurs, deux rouleaux d'un diamètre de 80 millimètres assurent le positionnement latéral de la surface visible du film. Ces rouleaux sont disposés au-dessus et en-dessous de l'affiche visible par une fenêtre pratiquée dans le bâti, et repousse le film dans un plan constant, indépendant du diamètre d'enroulement et de déroulement.

L'invention est décrite dans ce qui précède à titre d'exemple non limitatif. Il est entendu que l'homme du métier est à même de réaliser différentes variantes de l'invention sans pour autant sortir du cadre du brevet, en particulier le film peut être constitué par une succession d'affiches, soit imprimée sur un support unique, soit constituée par une succession d'affiches reliées par leurs bandes latérales.

## Revendications

1. Dispositif pour l'entraînement d'un film de grande dimension, notamment d'affiches publicitaires, supportées par une bande défilante, entre un rouleau moteur (29) et un rouleau récepteur (30), l'un seulement des rouleaux est entraîné par un moteur électrique intégré à l'intérieur de l'un des rouleaux, l'autre rouleau étant entraîné par un moyen de couplage au rouleau motorisé par l'intermédiaire d'un ressort **caractérisé en ce que** l'un des rouleaux comporte un capteur d'impulsion délivrant un signal à un circuit de commande de la vitesse de rotation du rouleau motorisé pour commander l'accélération et la décélération du défilement du film.

2. Dispositif pour l'entraînement d'un film de grande dimension, notamment d'affiches publicitaires supportées par une bande défilante, selon la revendication 1 **caractérisé en ce que** la flasque du moyen de couplage est entraînée par une courroie crantée.

3. Dispositif pour l'entraînement d'un film de grande dimension, notamment d'affiches publicitaires supportées par une bande défilante, selon l'une quelconque des revendications précédentes **caractérisé en ce que** le diamètre extérieur D1 des rouleaux est sensiblement supérieure à D2-D1 où D2 désigne le diamètre extérieur de la totalité du film enroulé sur l'un des rouleaux.

4. Dispositif pour l'entraînement d'un film de grande dimension, notamment d'affiches publicitaires supportées par une bande défilante, selon l'une quelconque des revendications précédentes **caractérisé en ce que** les diamètres extérieurs des rouleaux sont de 166 millimètres.

5. Dispositif pour l'entraînement d'un film de grande dimension, notamment d'affiches publicitaires supportées par une bande défilante, selon l'une quelconque des revendications précédentes **caractérisé en ce que** le film présente des bandes métalliques signalant le début d'une séquence lors du passage devant un capteur inductif.

6. Dispositif pour l'entraînement d'un film de grande dimension, notamment d'affiches publicitaires supportées par une bande défilante, selon l'une quelconque des revendications précédentes **caractérisé en ce qu'**il comporte un circuit de commande mémorisant le fichier de commande du moteur d'entraînement.

7. Panneau publicitaire comportant un dispositif pour l'entraînement d'un film de grande dimension selon l'une au moins des revendications 1 à 7.

8. Véhicule publicitaire du type constitué par un châssis motorisé supportant un panneau comportant un dispositif pour l'entraînement d'un film de grande dimension selon l'une au moins des revendications 1 à 7.

## Patentansprüche

1. Transportvorrichtung für einen Film mit großen Abmessungen, besonders Werbeplakate, getragen durch ein ablaufendes Band, zwischen einer Antriebsrolle (29) und einer Aufwickelrolle (30); nur eine Rolle wird durch einen in eine der Rollen eingebauten Elektromotor angetrieben, die andere Rolle wird mittels einer Feder durch eine Kopplungseinrichtung mit der motorisierten Rolle angetrieben. Eine der Rollen ist mit einem Impulssensor versehen, der dem Drehgeschwindigkeitssteuerkreis der motorisierten Rolle ein Signal gibt, um die Beschleunigung oder die Verzögerung der Bewegung des Filmes zu steuern.

2. Transportvorrichtung für einen Film mit großen Abmessungen, besonders Werbeplakate, getragen durch ein ablaufendes Band, je nach Anspruch 1. Diese Vorrichtung ist durch den Kopplungseinrichtungsflansch, angetrieben durch einen Zahnriemen, **gekennzeichnet.**

3. Transportvorrichtung für einen Film mit großen Abmessungen, besonders Werbeplakate, getragen durch ein ablaufendes Band, je nach irgendeinem von den vorherigen Ansprüchen. Diese Vorrichtung ist durch den Rollenaußendurchmesser D1 **gekennzeichnet**, der merklich größer als D2-D1 ist, wo D2 den Außendurchmesser des auf eine der Rollen aufgewickelten ganzen Filmes bezeichnet.

4. Transportvorrichtung für einen Film mit großen Abmessungen, besonders Werbeplakate, getragen durch ein ablaufendes Band, je nach irgendeinem von den vorherigen Ansprüchen. Diese Vorrichtung ist durch einen Rollenaußendurchmesser von 166 Millimetern **gekennzeichnet**.

5. Transportvorrichtung für einen Film mit großen Abmessungen, besonders Werbeplakate, getragen durch ein ablaufendes Band, je nach irgendeinem von den vorherigen Ansprüchen. Diese Vorrichtung ist durch den Film **gekennzeichnet**, der Metallstreifen zur Bezeichnung des Anfangs einer Folge beim Ablauf vor einem induktiven Sensor aufweist.

6. Transportvorrichtung für einen Film mit großen Abmessungen, besonders Werbeplakate, getragen durch ein ablaufendes Band, je nach irgendeinem von den vorherigen Ansprüchen. Diese Vorrichtung ist durch einen Steuerkreis, der die Datei zur Steuerung des Antriebsmotors speichert, **gekennzeichnet**.

7. Reklamefläche, versehen mit einer Transportvorrichtung für einen Film mit großen Abmessungen je nach mindestens einem von Ansprüchen 1-7.

8. Werbewagen bestehend aus einem motorisierten Fahrgestell, das eine Reklamefläche mit einer Transportvorrichtung für einen Film mit großen Abmessungen je nach mindestens einem von Ansprüchen 1-7 trägt.

## Claims

1. Driving system of large-size films, especially of advertising posters, supported by a scrolling strip, operating between a driving roller (29) and a winding roller (30). The roller driven by an electric motor is the one that integrates it. The other roller is coupled to the driving roller through a spring and driven by the coupler device. The characteristic is that one of the rollers includes a pulse sensor that emits a signal to a rotation speed control circuit of the driving roller to control the acceleration and deceleration of the film scrolling.

2. Driving system of large-size films, especially of advertising posters, supported by a scrolling strip, according to claim 1. The characteristic is that the coupler device flange is driven by a synchronous belt.

3. Driving system of large-size films, especially of advertising posters, supported by a scrolling strip, according to any claim hereabove. The characteristic is that the outside diameter of the rollers D1 is far superior to D2 - D1 considering that D2 is the outside diameter of one roller when the film is entirely wound.

4. Driving system of large-size films, especially of advertising posters, supported by a scrolling strip, according to any claim hereabove. The characteristic is that the outside diameters of rollers are 166 millimetres.

5. Driving system of large-size films, especially of advertising posters, supported by a scrolling strip, according to any claim hereabove. The characteristic is that the film presents metal bands that indicate the beginning of the sequence when passing before an induction sensor.

6. Driving system of large-size films, especially of advertising posters, supported by a scrolling strip, according to any claim hereabove. The characteristic is that it includes a control circuit that stores the driving motor control file.

7. Billboard including a driving system of large-size films according to at least one of claims 1 to 7.

8. Advertising vehicle composed of a power-driven chassis supporting a board including a driving system of large-size films according to at least one of claims 1 to 7.
